# FASCICULE DE BREVET EUROPEEN

(11) **EP 1 964 646 B1**
(45) Date de publication et mention de la délivrance du brevet: **06.07.2011**
(21) Numéro de dépôt: 08151547.0
(22) Date de dépôt: 18.02.2008
(51) Int. Cl.: B24C 1/04, B24C 5/02, B26F 1/26

(54) **Contrôle d'alignement pour un système de découpe par jet d'eau**
Ausrichtungskontrolle für ein Zuschnittsystem mit Hilfe eines Wasserstrahls
Alignment control for a water-jet cutting system

(30) Priorité: 28.02.2007 FR 0701422
(43) Date de publication de la demande: 03.09.2008
(73) Titulaire: SNECMA, 75015 Paris (FR)
(72) Inventeur: Chabot, Jean-François, 77000 Melun (FR); Perez-Duarte, Alexis, 92340 Bourg la Reine (FR); Raissi, Kadour, 75011 Paris (FR)
(74) Mandataire: Ramey, Daniel

(56) Documents cités:
- WO-A-01/03887
- WO-A-03/011524
- US-A- 5 320 289

## Description

La présente invention concerne un système comprenant un dispositif de contrôle d'alignement et un procédé de contrôle pour un système de découpe par jet d'eau.

Les systèmes de découpe par jet d'eau sont couramment utilisés pour découper toutes sortes de matériaux. L'eau pure peut être suffisante si les matériaux à découper sont assez tendres ou fins, mais pour la découpe des matériaux plus durs et plus épais, l'eau doit en revanche être mélangée à une poudre abrasive afin d'obtenir un jet plus puissant.

Les systèmes de découpe par jet d'eau chargée d'abrasif comprennent une arrivée d'eau sous pression reliée à l'entrée d'une tête de découpe qui comporte en général un tube de collimation destiné à conduire l'eau sous pression jusqu'à une buse de formation de jet d'eau qui est logée en sortie de ce tube de collimation et qui débouche dans une chambre de mélange où de la poudre abrasive est introduite par aspiration. Le jet d'eau chargée d'abrasif sortant de la chambre de mélange passe ensuite dans le canal cylindrique d'un canon de focalisation. L'extrémité aval du tube de collimation, la buse de formation du jet, et l'extrémité amont du canon de focalisation, sont portés par un corps dans lequel est en outre formée la chambre de mélange.

Pour une découpe performante et de bonne qualité, y compris pour les pièces d'épaisseur relativement importante, de tels systèmes de découpe doivent fournir un jet d'eau stable dans le temps et dont l'énergie est la plus élevée possible.

Un jet d'eau instable ou insuffisamment puissant risque en effet de compromettre la vitesse et la précision de la découpe, au risque de provoquer des pertes de qualité au niveau des pièces découpées.

Or dans ces systèmes, l'énergie et la stabilité du jet d'eau peuvent être fortement affectées par la qualité de l'alignement de l'axe de la buse de formation du jet avec l'axe du canon de focalisation, notamment parce qu'un mauvais alignement est susceptible d'engendrer des pertes de charge importantes dans le canon de focalisation et provoquer l'éclatement ou la dispersion du jet.

La qualité de l'alignement de la buse de formation du jet avec le canon de focalisation peut également avoir un impact sur la durée de vie du canon, un mauvais alignement risquant d'entraîner une usure prématurée du canon du fait de collisions plus importantes entre le jet et la paroi interne de ce canon.

Le bon alignement de l'axe de la buse de formation du jet avec l'axe du canon de focalisation dépend principalement de la qualité dimensionnelle des pièces composant la tête de découpe, en particulier la buse, le canon et le corps de tête, mais aussi de la qualité du montage de la buse dans son logement, ce montage consistant généralement en un plaquage sous haute pression de cette buse dans ce logement. La qualité d'un tel montage peut être sensiblement compromise par la présence de corps indésirables, tels que des grains de poudre abrasive, qui viendraient se placer entre la buse et les parois contre lesquelles cette buse est plaquée.

Un dispositif selon le préambule de la revendication 1 est décrit dans le document WO-01-03887.

Un moyen connu pour contrôler la qualité de l'alignement de la buse de formation du jet avec le canon de focalisation consiste en l'exécution de perçages chronométrés pour évaluer l'énergie du jet d'eau abrasif, essais longs et peu précis.

L'invention a notamment pour but d'apporter une solution simple, économique et efficace à ce problème.

Elle a pour objet un système et un procédé qui permettent le contrôle de l'alignement du jet d'eau, et donc de l'alignement de l'axe de la buse de formation du jet avec l'axe du canon de focalisation, avec des moyens simples, peu coûteux et de mise en oeuvre rapide.

Elle propose à cet effet un système avec un dispositif de contrôle de l'alignement d'un jet d'eau selon la revendication 1.

Du fait de sa localisation et de son diamètre interne, l'élément annulaire permet de tester l'alignement du jet d'eau en sortie du canon de focalisation. En effet, si le jet d'eau est bien aligné, il doit passer au centre de l'élément annulaire sans entrer en contact avec cet élément. Par contre, en cas de désalignement, l'élément annulaire constitue un obstacle pour une partie au moins du jet d'eau qui va donc rejaillir au contact de cet élément annulaire. L'observation de rejaillissements ou de l'absence de rejaillissements renseigne donc sur la qualité du jet d'eau, et par conséquent, sur la qualité de l'alignement de l'axe de la buse de formation de ce jet avec l'axe du canon de focalisation.

Selon un mode de réalisation préféré, l'élément annulaire est formé par l'extrémité aval d'un embout tubulaire cylindrique fixé, par exemple vissé ou emboîté, sur l'extrémité aval du canon de focalisation.

Ce mode de réalisation offre un moyen simple de monter et de retirer l'élément annulaire, incorporé à l'embout tubulaire, tout en garantissant son bon positionnement grâce à la rigidité de cet embout tubulaire.

L'embout tubulaire comprend avantageusement un canal cylindrique interne de passage du jet d'eau, ce canal ayant un diamètre supérieur à celui du canal interne du canon de focalisation, et se terminant à son extrémité aval par un rebord interne formant l'élément annulaire.

Le diamètre supérieur du canal de l'embout permet d'éviter que ce canal agisse comme une extension du canon de focalisation et rende inopérant l'élément annulaire destiné à tester l'alignement du jet d'eau.

Selon une autre caractéristique de l'invention, l'embout tubulaire comprend au moins une fenêtre formée dans sa paroi cylindrique au voisinage de son extrémité aval.

Cette fenêtre permet d'accroître la fiabilité du contrôle de l'alignement, en fournissant une voie latérale d'évacuation pour une partie au moins du jet d'eau en cas de désalignement.

Le dispositif selon l'invention comprend également des moyens de réduction de la pression d'alimentation en eau et des moyens de réduction du débit d'alimentation en eau, mis en service pour le contrôle de l'alignement du jet d'eau.

Il est en effet préférable de réduire fortement le débit et la pression d'alimentation en eau lors du contrôle de l'alignement du jet, de manière à avoir un jet fin et cohérent, c'est-à-dire sensiblement sans divergence, en sortie du canon de focalisation, ce qui facilite beaucoup le contrôle d'alignement, en réduisant notamment les risques d'erreurs d'observation.

L'invention propose aussi un procédé de contrôle de l'alignement du jet selon la revendication 7.

Dans un exemple de mise en oeuvre du procédé selon l'invention, où le système est alimenté à une pression d'environ 2500 bars pour une découpe, et à un débit d'environ 4,7 litres par minute, on réduit la pression d'alimentation à environ 700 bars et le débit à environ 0,22 litres par minute pour le contrôle de l'alignement du jet.

De telles valeurs de pression et de débit permettent, dans cet exemple, d'obtenir en sortie du canon un jet d'eau suffisamment fin et non divergent.

D'autres avantages et caractéristiques de l'invention apparaîtront à la lecture de la description suivante faite à titre d'exemple non limitatif et en référence aux dessins annexés dans lesquels :
- la figure 1 est une vue schématique en coupe axiale d'un système de découpe par jet d'eau chargée d'abrasif ;
- la figure 2 est une vue schématique en coupe axiale d'un dispositif selon l'invention, dans un cas de désalignement du jet d'eau ;
- la figure 3 est une vue schématique partielle en coupe axiale à plus grande échelle d'un exemple de réalisation du dispositif selon l'invention.

On se réfère d'abord à la figure 1 montrant une tête d'un système de découpe par jet d'eau abrasif, comprenant un corps 10 portant l'extrémité aval d'un tube de collimation 12 qui comporte un canal interne 14, et l'extrémité amont d'un canon de focalisation 16 qui est monté sur ce corps 10 grâce à un écrou de serrage 18 et qui comporte un canal interne 20 dont l'entrée 32 a une forme d'entonnoir. Le corps 10 comporte également une entrée latérale 22 munie d'un raccord 24 auquel est connectée une amenée de poudre abrasive 26. Une buse 28 de formation de jet d'eau est logée dans le corps 10 en sortie du tube de collimation 12, et débouche dans une chambre de mélange 30 qui est formée dans le corps 10 et qui communique avec l'entrée 32 du canal interne 20 du canon de focalisation 16 et avec l'entrée latérale 22.

En fonctionnement, de l'eau sous pression, symbolisée par la flèche 34, s'écoule dans le canal interne 14 du tube de collimation 12 jusqu'à rencontrer la buse 28. L'eau sort de cette buse sous la forme d'un jet très puissant dont le passage à grande vitesse dans la chambre de mélange provoque l'aspiration par effet venturi de poudre abrasive, dont le flux est symbolisé par la flèche 36. Le mélange d'eau et de poudre abrasive passe ensuite dans l'entrée 32 du canal interne 20 du canon de focalisation 16, où le jet est accéléré jusqu'à être projeté par la sortie 38 de ce canon de focalisation.

Le dispositif de contrôle d'alignement de jet selon l'invention comprend (figure 2) un embout tubulaire 40 qui est monté sur la partie aval du canon de focalisation 16 du système de découpe représenté sur la figure 1, et qui comprend un canal cylindrique interne 42 de diamètre supérieur au diamètre du canal interne 20 de ce canon de focalisation. Un rebord annulaire interne 44 est formé à l'extrémité aval de l'embout tubulaire 40 et délimite un orifice de sortie cylindrique 48 du canal interne 42. Le diamètre interne de cet orifice de sortie 48 est égal au diamètre du canal interne 20 du canon de focalisation 16. Les canaux internes 20 et 42 ainsi que la sortie cylindrique 48 sont en outre disposés selon le même axe. Par ailleurs, l'embout tubulaire 40 comporte également une ouverture ou fenêtre 46 formée dans sa paroi cylindrique, au voisinage de son extrémité aval, cette ouverture débouchant dans le canal 42 de l'embout et ayant des dimensions supérieures au diamètre de ce canal.

Le principe de fonctionnement et d'utilisation de ce dispositif de contrôle est le suivant : on ferme l'alimentation en poudre abrasive et on réduit la pression et le débit d'alimentation en eau du système de découpe afin d'obtenir un jet d'eau suffisamment fin et cohérent, c'est-à-dire présentant une divergence sensiblement nulle en sortie du canon de focalisation 16. Pour la réduction du débit d'eau, on peut de façon simple faire passer la totalité du débit d'alimentation en eau dans un conduit équipé d'une vanne de contrôle de débit, réglée au débit souhaité, ce conduit se trouvant en dérivation sur le conduit d'alimentation du système de découpe et lui étant relié par une vanne d'arrêt fonctionnant en tout ou rien, que l'on peut piloter par exemple par une pression d'air. On monte l'embout 40 sur le canon de focalisation conformément à la figure 2, puis on alimente ce système de découpe avec le débit réduit d'eau. Le jet d'eau 54 s'écoule alors dans le canal interne 20 du canon de focalisation 16 puis dans le canal interne 42 de l'embout tubulaire 40 jusqu'à sa sortie 48.

Si le jet d'eau est correctement aligné, il passe par l'orifice de sortie 48 sans rejaillir de façon notable sur le rebord 44.

En revanche, si le jet d'eau 54 est mal aligné comme illustré sur la figure 2, une partie relativement importante du jet d'eau entre inévitablement en contact avec le rebord annulaire 44, ce qui donne lieu à des rejaillissements d'eau 50 au niveau de la sortie 48 et par la fenêtre 46.

Si le désalignement du jet d'eau est très important, il se peut que ce jet se reconstruise par rebonds répétés contre la paroi du canal interne 42, et finisse par ressembler à un jet correctement aligné en arrivant au niveau de la sortie 48. La fenêtre 46 permet de distinguer cette situation du cas d'un alignement correct en raison d'une sortie d'eau importante par cette fenêtre.

Le contrôle d'alignement à l'aide du dispositif selon l'invention consiste donc à observer d'éventuels rejaillissements 50 et 52, caractérisant un mauvais alignement.

Dans le cas où le contrôle a mis en évidence un mauvais alignement du jet, et donc un mauvais alignement de l'axe de la buse 28 de formation de ce jet avec l'axe du canon de focalisation 16, on peut démonter la buse 28 du système et la remplacer par une buse neuve, ou éventuellement la remettre en place après nettoyage si le désalignement était causé par la présence de corps indésirables dans le logement de cette buse 28.

La figure 3 représente un exemple de réalisation de l'embout 40 prévu pour coopérer avec un écrou de serrage non représenté que l'on visse sur une partie filetée 56 de la surface extérieure de l'embout, au voisinage de son extrémité amont. Outre le canal interne 42, le rebord annulaire 44 et la fenêtre 46 déjà évoqués, l'embout 40 comprend une partie amont à fente axiale 58, délimitant deux mâchoires sensiblement semi-cyfindriques et symétriques 60.

Le montage de l'embout 40 sur la tête de découpe s'effectue en insérant la partie aval du canon de focalisation 16 entre les deux mâchoires 60, puis en vissant l'écrou de serrage sur la partie 56 de l'embout jusqu'à obtenir un serrage suffisant du canon de focalisation par les mâchoires 60, afin d'assurer une bonne tenue du dispositif sur la tête du système de découpe.

De façon générale, l'embout tubulaire 40 des figures 2 et 3 constitue un exemple de moyen permettant de positionner un élément annulaire 44 à distance et dans l'axe du canon de focalisation 16. Le régime de protection de l'invention est défini par les revendications suivantes.

## Revendications

1. Système de découpe par jet d'eau comprenant un dispositif de contrôle de l'alignement d'un jet d'eau qui comprend une arrivée d'eau sous pression (34), une buse de formation du jet d'eau (28) débouchant dans une chambre (30) d'aspiration de poudre abrasive (36), et un canon de focalisation (16) monté en sortie de cette chambre (36), ce canon de focalisation (16) comportant un canal cylindrique interne (20) de passage du jet d'eau ayant un diamètre constant, **caractérisé en ce qu'**il comprend des moyens (40) de positionnement d'un élément annulaire (44) en sortie du canon de focalisation (16), à distance de cette sortie et aligné sur l'axe du canon de focalisation (16), **caractérisé par** cet élément annulaire (44) ayant un diamètre interne égal à celui du canal interne (20) du canon de focalisation (16).

2. Système selon la revendication 1, **caractérisé en ce que** l'élément annulaire (44) est formé par l'extrémité aval d'un embout tubulaire cylindrique (40) fixé, par exemple vissé ou emboîté, sur l'extrémité aval du canon de focalisation (16).

3. Système selon la revendication 2, **caractérisé en ce que** cet embout tubulaire (40) comprend un canal cylindrique interne (42) de passage du jet d'eau, ce canal (42) ayant un diamètre supérieur à celui du canal interne (20) du canon de focalisation (16).

4. Système selon la revendication 3, **caractérisé en ce que** le canal interne (42) de l'embout (40) se termine à son extrémité aval par un rebord interne formant l'élément annulaire (44).

5. Système selon la revendication 3 ou 4, **caractérisé en ce que** l'embout tubulaire (40) comprend au moins une fenêtre (46) formée dans sa paroi cylindrique au voisinage de son extrémité aval.

6. Système selon l'une des revendications 1 à 4, **caractérisé en ce qu'**il comprend également des moyens de réduction de la pression d'alimentation en eau et des moyens de réduction du débit d'alimentation en eau, mis en service pour le contrôle de l'alignement du jet d'eau.

7. Procédé de contrôle de l'alignement du jet utilisant un système de découpe à jet d'eau selon l'une des revendications précédentes, **caractérisé en ce qu'**il consiste :
- à fixer à la sortie du canon de focalisation (16) un embout tubulaire cylindrique (40) comportant à son extrémité aval un élément annulaire (44) centré sur l'axe du canon et ayant un diamètre interne égal à celui du canon (16) ;
- à alimenter le système de découpe en eau à une pression réduite et à un débit réduit, sans apport de poudre abrasive, pour obtenir en sortie du canon (16) un jet d'eau cohérent, sensiblement sans divergence ;
- et à observer les éventuels rejaillissements d'eau sur l'élément annulaire (44) en cas de défaut d'alignement du jet d'eau.

8. Procédé selon la revendication 7, **caractérisé en ce que**, le système étant alimenté à une pression d'environ 2500 bars pour une découpe, et à un débit d'environ 4,7 litres par minute, on réduit la pression d'alimentation à environ 700 bars et le débit à environ 0,22 litres par minute pour le contrôle de l'alignement du jet.

## Claims

1. A device for checking the alignment of a water jet in a water-jet cutting system which comprises a pressurized water inflow, a nozzle for forming the water jet, said nozzle opening into an abrasive powder intake chamber, and a focusing tube mounted on the outlet of this chamber, this focusing tube having an internal cylindrical channel of constant diameter for passage of the water jet, which device includes means for positioning an annular element on the outlet of the focusing tube, at a certain distance from this outlet and aligned with respect to the axis of the focusing tube, this annular element having an internal diameter equal to that of the internal channel of the focusing tube.

2. The device as claimed in claim 1, wherein the annular element is formed by the downstream end of a cylindrical tubular end-piece fixed, for example screwed or fitted, to the downstream end of the focusing tube.

3. The device as claimed in claim 2, wherein this tubular end-piece includes an internal cylindrical channel for passage of the water jet, this channel having a diameter greater than that of the internal channel of the focusing tube.

4. The device as claimed in claim 3, wherein the internal channel of the end-piece terminates at its downstream end in an internal shoulder forming the tubular element.

5. The device as claimed in claim 3 or 4, wherein the tubular end-piece includes at least one window formed in its cylindrical wall near its downstream end.

6. The device as claimed in one of claims 1 to 4, which also includes means for reducing the water feed pressure and means for reducing the water feed flow rate, used for checking the alignment of the water jet.

7. A method for checking the alignment of the jet in a water-jet coupling system of the type described in one of the preceding claims, which method consists:
- in fixing to the outlet of the focusing tube a cylindrical tubular end-piece having, at its downstream end, an annular element centered on the axis of the tube and having an internal diameter equal to that of the tube;
- in supplying the cutting system with water at a reduced pressure and with a reduced flow rate, without addition of abrasive powder, in order to obtain a coherent and substantially non-divergent water jet at the outlet of the tube; and
- in observing any water rebound on the annular element in the event of a misalignment of the water jet.

8. The method as claimed in claim 7, wherein, when the system is fed at a pressure of about 2500 bar for cutting and with a flow rate of about 4.7 liters per minute, the feed pressure is reduced to about 700 bar and the flow rate to about 0.22 liters per minute in order to check the alignment of the jet.

## Patentansprüche

1. Wasserstrahl-Schneidesystem mit einer Steuervorrichtung für die Ausrichtung eines Wasserstrahls, das eine Zuführung für unter Druck stehendes Wasser (34), eine Düse zur Bildung des Wasserstrahls (28), die in eine Kammer (30) zum Ansaugen von Schleifpulver (36) mündet, sowie ein am Ausgang dieser Kammer (30) angeordnetes Bündelungsrohr (16) aufweist, wobei dieses Bündelungsrohr (16) einen zylindrischen inneren Kanal (20) als Wasserstrahl-Durchlass mit konstantem Durchmesser aufweist,
**dadurch gekennzeichnet,**
**dass** es Mittel (40) zum Positionieren eines ringförmigen Elements (44) am Austritt des Bündelungsrohrs (16), in Abstand von diesem Austritt und auf die Achse des Bündelungsrohrs (16) ausgerichtet, aufweist, und **dadurch gekennzeichnet, dass** dieses ringförmige Element (44) einen Innendurchmesser hat, der gleich demjenigen des inneren Kanals (20) des Bündelungsrohrs (16) ist.

2. System nach Anspruch 1,
**dadurch gekennzeichnet,**
**dass** das ringförmige Element (44) von dem hinteren Ende eines zylindrischen, rohrförmigen Anschlussstücks (40) gebildet wird, das an dem hinteren Ende des Bündelungsrohrs (16) befestigt ist, beispielsweise angeschraubt oder eingesteckt.

3. System nach Anspruch 2,
**dadurch gekennzeichnet,**
**dass** dieses rohrförmige Anschlussstück (40) einen inneren zylindrischen Kanal (42) als Durchlass für den Wasserstrahl aufweist, wobei dieser Kanal (42) einen Durchmesser hat, der größer ist als der des inneren Kanals (20) des Bündelungsrohrs (16).

4. System nach Anspruch 3,
**dadurch gekennzeichnet,**
**dass** der innere Kanal (42) des Anschlussstücks (40) an seinem hinteren Ende mit einem Innenrand endet, der das ringförmige Element (44) bildet.

5. System nach Anspruch 3 oder 4,
**dadurch gekennzeichnet,**
**dass** das Anschlussstück (40) mindestens eine Öffnung (46) aufweist, die in seiner zylindrischen Wand im Bereich seines hinteren Endes gebildet ist.

6. System nach einem der Ansprüche 1 bis 4,
**dadurch gekennzeichnet,**
**dass** es ferner Mittel zur Reduzierung des Wasserversorgungsdrucks und Mittel zur Reduzierung der Wasserversorgungsmenge aufweist, die zur Steuerung der Ausrichtung des Wasserstrahls eingesetzt werden.

7. Verfahren zur Steuerung der Ausrichtung des Wasserstrahls unter Verwendung eines Wasserstrahl-Schneidesystems nach einem der vorherigen Ansprüche,
**dadurch gekennzeichnet,**
**dass** es darin besteht,
- an dem Austritt des Bündelungsrohrs (16) ein rohrförmiges Anschlussstück (40) zu befestigen, das an seinem hinteren Ende ein ringförmiges Element (44) aufweist, das auf die Achse des Bündelungsrohrs ausgerichtet ist und einen Innendurchmesser hat, der gleich demjenigen des Bündelungsrohrs (16) ist;
- das Wasserstrahl-Schneidesystem mit Wasser unter reduziertem Druck und in reduzierter Menge und ohne Zugabe von Schleifpulver zu versorgen, um am Austritt des Bündelungsrohrs (16) einen kohärenten, im Wesentlichen nicht divergierenden Wasserstrahl zu erhalten; und
- das eventuell auftretende Zurückspritzen von Wasser auf das ringförmige Element (44) im Falle einer fehlerhaften Ausrichtung des Wasserstrahls zu erkennen.

8. Verfahren nach Anspruch 7,
**dadurch gekennzeichnet,**
**dass** bei einer Versorgung des Systems mit einem Wasserdruck von ca. 2500 Bar pro Schnitt und mit einer Wassermenge von ca. 4,7 Litern pro Minute für die Steuerung der Ausrichtung des Wasserstrahls der Versorgungsdruck auf ca. 700 Bar und die Menge auf ca. 0,22 Liter pro Minute reduziert wird.
